# EUROPÄISCHE PATENTSCHRIFT

(11) **EP 2 422 324 B1**
(45) Veröffentlichungstag und Bekanntmachung des Hinweises auf die Patenterteilung: **27.02.2019**
(21) Anmeldenummer: 10715523.6
(22) Anmeldetag: 16.04.2010
(51) Int. Cl.: G07F 19/00

(54) **SELBSTBEDIENUNGSTERMINAL MIT KAMERA-ANORDNUNG ZUM ERKENNEN VON MANIPULATIONSVERSUCHEN**
AUTOMATED TELLER MACHINE COMPRISING CAMERA ARRANGEMENT TO DETECT MANIPULATION ATTEMPTS
TERMINAL LIBRE-SERVICE ÉQUIPÉ D'UN SYSTÈME DE CAMÉRAS PERMETTANT L'IDENTIFICATION DE TENTATIVES DE FALSIFICATION

(30) Priorität: 22.04.2009 DE 102009018321
(43) Veröffentlichungstag der Anmeldung: 29.02.2012
(73) Patentinhaber: Wincor Nixdorf International GmbH, 33106 Paderborn (DE)
(72) Erfinder: PRIESTERJAHN, Steffen, 33100 Paderborn (DE); LE, Dinh-Khoi, 33102 Paderborn (DE); NOLTE, Michael, 33034 Brakel (DE); DRICHEL, Alexander, 33613 Bielefeld (DE)
(86) Internationale Anmeldenummer: PCT/EP2010/055011
(87) Internationale Veröffentlichungsnummer: WO 2010/121954

(56) Entgegenhaltungen:
- EP-A2- 1 965 361
- WO-A1-2007/093977
- GB-A- 2 351 585

## Beschreibung

Die Erfindung betrifft ein Selbstbedienungsterminal sowie eine Kamera-Anordnung zum Erkennen von Manipulationsversuchen nach dem Oberbegriff eines der nebengeordneten Ansprüche. Insbesondere betrifft die Erfindung ein Selbstbedienungsterminal, das als Geldautomat ausgestaltet ist.

Im Bereich von Selbstbedienungsautomaten, insbesondere Geldautomaten, werden häufig kriminelle Handlungen in Form von Manipulationen vorgenommen, die das Ziel verfolgen, sensitive Daten, insbesondere PINs (Personal Identification Numbers) und/oder Kartennummern, von Nutzern des Selbstbedienungsterminals auszuspähen. Insbesondere sind Manipulationsversuche bekannt, bei denen sogenannte Skimming-Vorrichtungen, wie beispielsweise Tastaturüberbauten und dergleichen, im Bedienbereich bzw. Bedienfeld widerrechtlich installiert werden. Solche Tastaturüberbauten verfügen häufig über eine eigene Stromversorgung, sowie einen Prozessor, einen Speicher und ein Betriebsprogramm, sodass ein ahnungsloser Nutzer bei Eingabe seiner PIN oder beim Einführen seiner Bankkarte ausgespäht wird. Die ausgespähten Daten werden dann über einen in dem Tastaturüberbau integrierten Sender an einen entfernten Empfänger übertragen oder werden in einem im Tastaturüberbau befindlichen Datenspeicher gespeichert. Viele der heutzutage anzutreffenden Skimming-Vorrichtungen können nur sehr schwer mit dem menschlichen Auge von originalen Bedienelementen (Tastatur, Kartenleser usw.) unterschieden werden.

Um derartige Manipulationsversuche zu vereiteln, werden häufig Überwachungssysteme eingesetzt, die mehrere Kameras aufweisen, welche den Bedienbereich des jeweiligen Selbstbedienungsterminals erfassen. Eine solche Lösung ist beispielsweise in der US 6,583,813 B1 beschrieben. Mittels der dortigen Kamera-Anordnung kann das Selbstbedienungsterminal aus verschiedenen Blickwinkeln überwacht werden. Dennoch ist es im Einzelfall recht schwierig, einen Manipulationsversuch sofort und sicher zu erkennen, um die Nutzer der Selbstbedienungsautomaten sowie den Betreiber vor Schaden zu bewahren. Insbesondere ist nicht ohne weiteres anhand solcher Kameraüberwachungen zu erkennen, ob auch an den Kameras selbst Manipulationen durchgeführt worden sind.

Aus der WO 2007 / 093977 A1 ist ein Selbstbedienungsterminal mit einer Kamera-Anordnung bekannt, die mit mehreren Kameras zur Überwachung des Selbstbedienungsterminals ausgestattet ist. Zum Erkennen von Manipulationsversuchen an dem Selbstbedienungsterminal, das z.B. einen Geldautomaten darstellt, sind mehrere Kameras im Nahbereich des Bedienfeldes des Geldautomaten montiert. Eine Kamera erfasst z.B. den Kartenschlitz und eine andere Kamera die Tastatur. Eine weitere Kamera ist auf den Benutzer des Geldautomaten ausgerichtet. Demnach ist ein Selbstbedienungsterminal bekannt, das eine Kamera-Anordnung aufweist, wobei zum Erkennen von Manipulationsversuchen an dem Selbstbedienungsterminal zumindest zwei der Kameras an oder in dem Selbstbedienungsterminal im Nahbereich des Bedienfeldes montiert sind und jeweils mindestens eines der Elemente erfassen.

In der GB 2 351 585 A1 wird ein Selbstbedienungsterminal mit einer Kamera beschrieben, die oberhalb des Bildschirms montiert ist und zumindest einen Teil des Bedienfeldes erfasst.

Die EP 1 965 361 A2 beschreibt einen Geldautomaten, bei dem eine Kamera oberhalb des Bildschirms montiert und den Außenbereich erfasst, in dem der Benutzer sich während der Bedienung des Geldautomaten befindet. Eine oder mehrere weitere Kameras sind im Innern des Geldautomaten am Karteneingabetrichter installiert, um eingeführte Karten optisch zu erfassen.

Demnach ist es Aufgabe der vorliegenden Erfindung, eine verbesserte Anordnung vorzuschlagen, die ein sicheres Erkennen von Manipulationsversuchen erlaubt.

Gelöst wird die Aufgabe durch ein Selbstbedienungsterminal mit den Merkmalen des Anspruchs 1. Demnach wird ein Selbstbedienungsterminal vorgeschlagen, das eine Kamera-Anordnung aufweist, bei der zumindest zwei Kameras in einem das Bedienfeld umgebenden Gehäuseabschnitt des Selbstbedienungsterminals montiert sind.

Somit wird mittels einer aus zwei oder mehr Kameras bestehenden Anordnung der Nahbereich des Bedienfeldes erfasst, so dass Bilddaten, die direkt an den einzelnen Elementen erfasst werden, zur Datenverarbeitung zur Verfügung stehen. Dabei können einzelne der Kameras gezielt z.B. auf ein bestimmtes Bedienelement ausgerichtet sein oder sogar in einem Bedienelement integriert sein.

Die zumindest zwei Kameras sind mit einer Datenverarbeitungseinheit verbunden, die die von den Kameras erzeugten Bilddaten unter Berücksichtigung von Diskrepanzen zwischen den Bilddaten der zumindest zwei Kameras verarbeitet, wobei die Bilddaten der Kameras miteinander verglichen werden, um festzustellen ob an einzelnen der Kameras manipuliert wurde.

Bei den von den Kameras erfassten Elementen handelt es sich beispielsweise um manipulationsgeeignete Elemente, wie etwa Tastatur, Geldausgabefach oder Karteneingabetrichter, also um Bedienelemente im engeren Sinne. Es kann sich auch um in manipulationsgeeigneten Bereichen des Bedienfeldes angeordnete Elemente handeln, wie z.B. eine Ablagefläche oder dergleichen. Vorzugsweise sind die zumindest zwei Kameras in dem Selbstbedienungsterminal integriert und mit einer Datenverarbeitungseinheit verbunden, die die von den Kameras erzeugten Bilddaten verarbeitet.

Vorzugsweise ist vorgesehen, dass die Datenverarbeitungseinheit die von den mehreren Kameras erzeugten Bilddaten kombiniert und auswertet, um Manipulationen an einer oder mehreren der Kameras zu erkennen. Auch können durch Kombination und Auswertung der Bilddaten Manipulationen im Erfassungsbereich einer oder mehrerer der Kameras erkannt werden. Insbesondere kann die Datenverarbeitungseinheit die Bilddaten kombinieren und auswerten, um Abweichungen zu erkennen, die den Bildinhalt, den Bildaufbau und/oder die Bildqualität, insbesondere die Bildausleuchtung und/oder Helligkeit, betreffen.

Diese und weitere besonders vorteilhafte Ausgestaltungen ergeben sich auch aus den Unteransprüchen.

Demnach können zumindest einzelne der Kameras in einem das Bedienfeld umgebenden Gehäuseabschnitt des Selbstbedienungsterminals montiert sein, insbesondere in demjenigen Gehäuseabschnitt des Selbstbedienungsterminals installiert sein, der das Bedienfeld seitlich oder nach Oben begrenzt. Dabei kann auch eine einzelne der Kameras zumindest zwei der im Bedienfeld vorgesehenen Elemente erfassen, insbesondere zwei Bedienelemente, wie z.B. ein Geldausgabefach und eine Tastatur, erfassen. Eine andere Kamera wiederum kann in einem der im Bedienfeld vorgesehenen Elemente integriert sein, insbesondere in einem Karteneingabetrichter integriert sein.

Auch kann vorgesehen sein, dass an dem Selbstbedienungsterminal eine zusätzliche Kamera für einen Bereich vorgesehen ist, an dem ein Benutzer, insbesondere sein Kopf, sich während der Bedienung des Selbstbedienungsterminals befindet. Somit kann im Bedarfsfall auch ein Portrait des Nutzers aufgenommen werden.

Die Datenverarbeitungseinheit kann in das Selbstbedienungsterminal integriert sein. Bevorzugt weist die Datenverarbeitungseinheit eine die Bilddaten empfangende erste Stufe zur Bildverarbeitung, insbesondere zur Schattenentfernung, Kantendetektion, Vektorisierung und/oder Segmentierung, auf. Außerdem kann die Datenverarbeitungseinheit noch eine der ersten Stufe nachgeschaltete zweite Stufe zur Merkmalsextraktion, insbesondere mittels Blobanalyse, Kantenposition und/oder Farbverteilung, aufweisen. Zudem kann die Datenverarbeitungseinheit noch eine der zweiten Stufe nachgeschaltete dritte Stufe zur Klassifikation aufweisen.

Auch kann die Datenverarbeitungseinheit Schnittstellen für Videoüberwachungssysteme bzw. -einheiten (sog. CCTV) und/oder für Sicherheitssysteme aufweisen.

Bevorzugt ist vorgesehen, dass die Datenverarbeitungseinheit, wenn sie mittels der Verarbeitung der Bilddaten einen Manipulationsversuch an einem der Elemente erkennt und/oder eine Manipulation an einer der mehreren Kameras erkennt, einen Alarm auslöst, das Selbstbedienungsterminal sperrt und/oder die zusätzliche Kamera auslöst. Auch kann vorgesehen sein, dass die Kameras und/oder die Datenverarbeitungseinheit während der Bedienung und/oder Wartung des Selbstbedienungsterminals deaktiviert sind bzw. ist.

Die Erfindung und die sich daraus ergebenen Vorteile werden nachfolgend anhand von Ausführungsbeispielen und unter Bezugnahme auf die beiliegenden schematischen Zeichnungen beschrieben, die folgendes darstellen:
- Fig. 1: zeigt eine perspektivische Ansicht auf das Bedienfeld eines Selbstbedienungsterminals mit einer Kamera-Anordnung;
- Fig. 2: gibt den Erfassungsbereich derjenigen Kamera aus Fig. 1 wieder, die das Bedienfeld von der Seite erfasst;
- Fig. 3: gibt den Erfassungsbereich derjenigen Kamera aus Fig. 1 wieder, die das Bedienfeld von Oben erfasst; und
- Fig. 4a: zeigt die Einbaussituation derjenigen Kamera, die in den Karteneingabetrichter integriert ist;
- Fig. 4a: gibt den Erfassungsbereich dieser Kamera aus Fig. 4a wieder; und
- Fig. 5: zeigt ein Blockschaltbild für eine mit mehreren der Kameras verbundener Datenverarbeitungseinheit und damit verbundener Videoüberwachungs-Einheit.

Die Fig. 1 zeigt in eine perspektivische Ansicht den prinzipiellen Aufbau eines Selbstbedienungsterminals in Gestalt eines Geldautomaten ATM. Zu dem Bedienfeld Geldautomaten ATM gehören insbesondere ein Geldausgabefach 1, auch Shutter genannt, sowie eine Tastatur 2, d.h. Bedienelemente, an denen bevorzugt Manipulationsversuche, z.B. in Form von Überbauten, zwecks Skimming auftreten können. Der Geldautomaten ATM ist mit einer erfindungsgemäßen Kamera-Anordnung zum Erkennen solcher und ähnlicher Manipulationsversuchen ausgestattet.

Die Kamera-Anordnung umfasst mehrere und an verschiedenen Stellen montierte Kameras, nämlich eine seitliche Kamera CAMS, eine Draufsicht-Kamera CAMD, eine (in Fig. 4a dargestellte) Kamera CAMK, die in den Karteneingabetrichter integriert ist, und eine zusätzliche Portrait-Kamera CAMO.

Zumindest zwei der Kameras CAMS und CAMD (und ebenfalls CAMK) befinden sich im Nahbereich des Bedienfeldes, d.h. innerhalb einer Abgrenzung, Umrahmung oder dergleichen und sind dort montiert. Jede dieser Kameras, hier in Fig. 1 beispielsweise die Kamera CAMS oder CAMD, erfasst jeweils zumindest eines der im Bedienfeld des Geldautomaten angeordneten Elemente, also z.B. das Geldausgabefach 1 (Shutter) und/oder die Tastatur 2. Die seitliche Kamera CAMS erfasst vorzugsweise genau diese beiden Elemente 1 und 2; die Draufsicht-Kamera CAMD erfasst darüber hinaus noch weitere Elemente (siehe Fig. 3). Außerdem ist noch die in dem Karteneingabetrichter 4 integrierte Kamera CAMK vorgesehen (s. Fig. 4a), welche ausschließlich den Bereich des Kartenausgabetrichters erfasst. Alle diese Kameras befinden sich somit im Nahbereich des Bedienfeldes und sind auf einzelne oder mehrere Elemente ausgrichtet.

Die zusätzliche Kamera CAMO hingegen befindet sich im oberen Gehäuseteil des Geldautomaten ATM und ist auf den Bereich gerichtet, in dem sich der Nutzer beim Bedienen des Geldautomaten befindet. Insbesondere erfasst diese Kamera CAMO den Kopf bzw. das Gesicht des Nutzers und wird deshalb hier auch als Portraitkamera bezeichnet.

Die Figur 2 zeigt den Erfassungsbereich der Kamera CAMS, welche sich in einem seitlichen Gehäuseteil befindet, der das Bedienfeld des Geldautomaten ATM umrahmt bzw. einfasst. Im Blickwinkel dieser seitlichen Kamera CAMS befinden sich insbesondere das Geldausgabefach 1 und die Tastatur 2. Insbesondere die Kamera CAMS ist mit einem Weitwinkelobjektiv ausgestattet, um zumindest diese beiden Elemente bzw. Teilbereiche des Bedienfeldes zu erfassen. Der Geldautomat ATM ist dabei so beschaffen, dass die genannten Elemente 1 und 2 vorzugsweise möglichst homogene Flächen mit diese abgrenzenden Kanten aufweisen. Dadurch wird eine Objekterkennung vereinfacht. Durch Anbringung der Kamera CAMS an dieser besonders geeigneten Position können die genannten Teilbereiche bzw. Elemente 1 und 2 sehr zuverlässig optische vermessen werden. Es kann vorgesehen werden, dass die Kamera insbesondere auf bestimmte Bereiche scharf eingestellt ist.

Ein anderer Blickwinkel, nämlich der der Draufsicht-Kamera CAMD, wird anhand der Figur 3 verdeutlicht. Hier wird das Erfassungsfeld dieser Kamera CAMD veranschaulicht, die im oberen Bereich des Geldautomatens ATM installiert ist (s. auch Fig. 1) und die das Bedienfeld von oben erfasst. Neben dem Geldausgabefach 1 und der Tastatur 2 können in dem Erfassungsbereich der Kamera auch noch weitere Elemente vorgesehen sein, wie z.B. eine Ablagefläche in Nähe der Tastatur, ein Karteneingabetrichter 4, d.h. das Zuführungsteil für den Kartenleser, sowie z.B. ein Bildschirm 5 bzw. Display. Auch diese weiteren genannten Elemente 3, 4 und 5 stellen potentielle Ziele für Manipulationsversuche dar.

Für den Karteneingabetrichter 4 selbst ist die darin integrierte Kamera CAMK vorgesehen. Die Einbausituation ist in der Fig. 4a dargestellt. Um für diese Kamera CAMK eine gute Bildausleuchtung zu erreichen, kann die ohnehin eingesetzte Beleuchtung des Kartenschlitzes genutzt werden. Die Fig. 4b veranschaulicht den Erfassungsbereich der Kamera CAMK, und zeigt deutlich, dass dieser sich im wesentlichen in drei Teilbereiche I, II und III unterteilen lässt.

Zumindest die im Nahbereich des Bedienfeldes montierten Kameras CAMS; CAMD und CAMK sind mit einer speziellen Datenverarbeitungseinheit 10 verbunden (siehe Figur 5), um durch Kombination von Bilddaten das Erkennen von Manipulationen deutlich zu verbessern. Diese noch später beschriebene Datenverarbeitungseinheit ermöglicht es, die von der Kamera erzeugten Bilddaten optimal auszuwerten, um somit mit hoher Sicherheit einen Manipulationsversuch, wie z.B. einen Überbau der Tastatur 2 oder eine Manipulation an einer der Kameras, sofort zu erkennen und gegebenenfalls Alarme und Deaktivierungen auszulösen. Mittels der noch später eingehender beschriebenen Datenverarbeitungseinheit sind unter anderem folgende Manipulationen sicher zu erkennen:
- Anbringen eines Tastaturüberbaus
- Anbringen eines Komplettüberbaus an der unteren Auflagefläche
- Anbringen eines Überbaus an dem Geldausgabefach (Shutter) und/oder das Anbringen von Gegenständen zur Aufnahme von Sicherheitsinformationen, insbesondere PIN-Nr., wie z.B. Minikameras, Kamerahandys und ähnliche Spähkameras.

Für das Erkennen von Überbauten wird innerhalb der Datenverarbeitungseinheit 10 mit Hilfe der Kameras CAMS und CAMD eine optische Vermessung der erfassten Elemente, wie z.B. der Tastatur 2, durchgeführt, um somit Abweichungen im Manipulationsfall klar erkennen zu können. Versuche der Anmelderin haben gezeigt, dass bereits Referenzabweichungen im Millimeterbereich klar erkannt werden können. Für eine Erkennung von Fremdobjekten (Spähkamera) kann beispielsweise eine Kombination aus Kantendetektion und Segmentierung verwendet werden, um somit die Konturen von fremden Gegenständen im Bedienfeld (z.B. Minikameras) klar erkennen zu können. Die dazu erforderliche Bilddatenverarbeitung erfolgt überwiegend in der nachfolgend beschriebenen Datenverarbeitungseinheit.

Die Figur 5 zeigt das Blockschaltbild einer erfindungsgemäßen Datenverarbeitungseinheit 10, an welche die Kameras CAMS, CAMD und CAMK angeschlossen sind, sowie einer Videoüberwachungs- bzw. CCTV-Einheit 20, die mit der Datenverarbeitungseinheit 10 verbunden ist. Die Datenverarbeitungseinheit 10 weist insbesondere folgende Stufen bzw. Module auf:
Eine erste Stufe 11 zur Bildverarbeitung, eine zweite Stufe 12 zur Merkmalsextraktion und eine dritte Stufe 13 zur Klassifikation der verarbeiteten Daten. Die Stufe 13 wiederum ist mit einer Schnittstelle 14 verbunden, über die verschiedene Alarm- oder Überwachungsvorrichtungen aktiviert bzw. angesprochen werden können. Diese, im weiteren auch AISS genannten, Vorrichtungen umfassen unter anderem eine Bildfälschungs- bzw. Manipulationserkennung (IFD). Die erste Stufe 11 wiederum, welche zur Bildverarbeitung dient, ist auch mit einer zweiten Schnittstelle 15 verbunden, über die eine Verbindung zu der CCTV-Einheit 20 hergestellt wird. Mit Hilfe dieser CCTV-Einheit kann beispielsweise eine Fernüberwachung bzw. Ferndiagnose ausgeführt werden.

Für die Verarbeitung der von den Kameras CAMS, CAMD und CAMK erzeugten Bilddaten D ist zunächst die Datenverarbeitungseinheit 10 zuständig. Die Bilddaten D gelangen zunächst an die erste Stufe 11, die eine Vorverarbeitung der ankommenden Bilddaten durchführt, wobei hier insbesondere Maßnahmen wie Schattenentfernung, Kantendetektion, Vektorisierung und/oder Segmentierung durchgeführt werden. Die nachgeschaltete zweite Stufe 12 dient der Merkmalsextraktion, die beispielsweise mittels einer sogenannten Blobanalyse, einer Kantenpositionierung und/oder einer Farbverteilung durchgeführt werden kann. Beispielsweise dient die Blob-Analyse zur Erkennung von zusammenhängenden Regionen in einem Bild und zur Ausführung von Messungen an den Blobs. Ein Blob (Binary Large Object) ist ein Bereich angrenzender Bildpunkte mit demselben logischen Zustand. Alle Bildpunkte in einem Bild, die zu einem Blob gehören, sind im Vordergrund. Alle übrigen Bildpunkte sind im Hintergrund. In einem binären Bild haben Bildpunkte im Hintergrund Werte, die Null entsprechen, während jeder Bildpunkt ungleich Null Teil eines binären Objekts ist.

Anschließend erfolgt in der Stufe 13 eine Klassifikation, welche auf der Grundlage der extrahierten Merkmale bestimmt, ob eine feindliche Manipulation an dem Selbstbedienungsterminal bzw. Geldautomaten ATM aufgetreten ist oder nicht.

Die Datenverarbeitungseinheit 10 kann beispielsweise mittels eines Personalcomputers realisiert werden, der mit dem Geldautomaten ATM verbunden ist oder der darin integriert ist. Neben den Kameras CAMS, CAMD und CAMK, welche die genannten Teilbereiche des Bedienfeldes CP erfassen, kann auch die zusätzliche Kamera CAMO am Geldautomaten ATM montiert sein (s. Fig. 1), welche auf den Benutzer bzw. Kunden gerichtet ist und insbesondere sein Gesicht erfasst. Diese zusätzliche, auch als Portraitkamera bezeichnete, Kamera CAMO kann beim Erkennen eines Manipulationsangriffes ausgelöst werden, um ein Bild von der sich am Geldautomaten befindenden Person zu machen. Sobald ein Skimming-Angriff erkannt wird, kann das beschriebene System beispielsweise folgende Aktionen durchführen:
- Abspeichern eines Fotos des Angreifers, wobei sowohl einzelne der Kameras CAMS, CAMD und/oder CAMK wie auch die zusätzliche Portraitkamera CAMO aktiviert werden können
- Alarmieren der laufenden Geldautomatenapplikation und/oder eines zentralen Managementservers und/oder einer Person, z.B. über E-Mail
- Einleitung von Gegenmaßnahmen, die z.B. das Sperren bzw. Herunterfahren des Geldautomaten
- Übermittlung von Daten, insbesondere von Bildern, der erkannten Manipulation, beispielsweise über das Internet über eine Zentrale

Den Umfang und die Art der getroffenen Aktionen bzw. Gegenmaßnahmen kann der Betreiber des Geldautomaten über das hier beschriebene System konfigurieren.

Wie oben beschrieben, können direkt am Bedienfeld mehrere installierte Kameras vorgesehen sein, wobei die Kameras CAMS und CAMD das Bedienfeld von Außen erfassen und die Kamera CAMK z.B. den Karteneingabetrichter von Innen erfasst. Außerdem kann eine zusätzliche Portrait-Kamera installiert sein (s. CAMO in Fig. 1). Für die eigentliche Manipulationserkennung werden die Kameras CAMS und CAMD am Bedienfeld und die Kamera CAMK in der Karteneingabe benutzt. Zum Zwecke der Dokumentation eines Manipulationsversuches wird auch die Portraitkamera CAMO benutzt.

Vorzugsweise haben alle Kameras eine Auflösung von mindestens 2 Megapixeln. Die benutzten Objektive weisen einen Blickwinkel von etwa 140 Grad und mehr auf. Außerdem ist die Belichtungszeit der eingesetzten Kameras in einem weiten Bereich von beispielsweise 0,25 msec bis zu 8.000 msec (8 s) frei einstellbar. Dadurch wird die Anpassung an die unterschiedlichsten Beleuchtungsbedingungen ermöglicht. Versuche der Anmelderin haben ergeben, dass eine Kameraauflösung von etwa 10 Pixeln pro Grad erreichbar ist. Bezogen auf einen Abstand von einem Meter kann somit eine Genauigkeit von 1,5 mm pro Pixel erreicht werden. Das wiederum bedeutet, dass eine Manipulation ab einer Referenzabweichung von bereits 2 bis 3 mm sicher erkannt werden kann. Je näher das Objektiv der Kamera an dem erfassten Element bzw. betrachteten Objekt ist, desto genauer kann die Messung erfolgen. Demnach kann in näheren Bereichen sogar eine Genauigkeit von weniger als 1 mm erreicht werden.

Je nach Einsatzbereich des Geldautomatens, z.B. im Außenbereich oder im Innenbereich, sowie der gegebenen Lichtverhältnisse, kann es vorteilhaft sein, die Kamera CAMS eher im seitlichen Gehäuseteil des Geldautomatens ATM oder im oberen Gehäusebereich zu montieren. Auch ergeben sich je nach Kameraposition verschiedene Überwachungsmöglichkeiten. Bei der Überwachung der verschiedenen Elemente bzw. Teilbereiche wird insbesondere folgendes erreicht:
Das Erfassen des Geldausgabefachs (Shutter) 1 ermöglicht das Überprüfen von Manipulationen in Form sogenannter Cash-Trapper, d.h. spezieller Überbauten. Das Erfassen des Tastaturfeldes ermöglicht es, dort Manipulationsversuche durch Überbauten oder Veränderungen an Lichtschutzmaßnahmen und dergleichen festzustellen. Das Erfassen der Auflagefläche ermöglicht es insbesondere, Komplettüberbauen zu erkennen. Das Erfassen des Karteneingabetrichters 4, insbesondere durch eine darin integrierte Kamera, ermöglicht es, dortige Manipulationen zu erkennen.

Es hat sich gezeigt, dass insbesondere an dem Tastaturfeld und an dem Karteneingabetrichter bereits Abweichungen von 2 mm klar erkannt werden können. Abweichungen an der hinteren Außenkante der Auflagefläche können bereits ab 4 mm erkannt werden. Abweichungen an der unteren Kante des Shutters können bereits ab 8 mm erkannt werden.

Zum Erkennen von Manipulationen führt die Datenverarbeitungseinheit 10 (siehe Figur 4) insbesondere einen Vergleich der aufgenommenen Bilddaten D mit Referenzdaten durch. Dabei kann insbesondere ein Bild des Außenbereiches auf seine Homogenität hin untersucht und mit dem Bild des Außenbereiches der Bedienfeldkamera abgeglichen werden.

Es werden auch die Bilddaten der verschiedenen Kameras CAMS, CAMD und/oder CAMK miteinander verglichen, um z.B. festzustellen, ob an einzelnen der Kameras manipuliert wurde. Wenn beispielsweise die Kamera CAMD abgedeckt wurde, ergibt sich eine Diskrepanz zu den Bildaufnahmen der anderen Kameras. Insbesondere kann anhand der Bildhelligkeiten sehr schnell festgestellt, ob eine Verdunklung nur an einer einzelnen Kamera auftritt, so dass eine Manipulation bzw. Abdeckung dieser Kamera anzunehmen ist. Die Kombination und Auswertung von mehreren Kamerasignalen bzw. Bilddaten erhöht die Robustheit der Manipulationsüberwachung und die Vermeidung von Fehlalarmen. Unter anderem können die Bilddaten bzw. -Informationen auch wie folgt genutzt werden:
- Unterscheidung von künstlicher und natürlicher Verdunklung: Wird eine Kamera abgedeckt, so steht ihr aufgenommenes Bild im Widerspruch zu den Bildern der anderen Kameras. Fällt das natürliche Licht (Tageslicht) oder das künstliche Licht (Raumbeleuchtung) aus, so ist der Effekt an allen Kameras gleich oder zumindest ähnlich. Andernfalls erkennt das System einen Manipulationsversuch.
- Erkennung von Täuschungsangriffen auf die Kamera-Anordnung, z.B. durch vorgeklebte Fotos: Zeigt eine einzelne Kamera ein anderes Bild (Helligkeit, Bewegung, Farben, insbesondere bezüglich des Außenbereichs), so deutet dies auf einen Täuschungsversuch hin.
- Erhöhung der Robustheit, insbesondere bei Abdeckung des Karteneinschubtrichters: Wird dieser verdeckt, so zeigt die darin integrierte Kamera (s. CAMK in Fig. 4a) ein anderes Bild an (insbesondere bezüglich des Außenbereiches) als die übrigen Kameras (s. CAMS, CAMD in Fig. 1).

Weiterhin kann z.B. auch die Umgebung auf eine Abstrahlung der Beleuchtung für den Karteneingabetricher 4 untersucht werden. Die Anbindung des Systems an das Internet über die Schnittstelle 23 ermöglicht es, auch per Fernzugriff die Kamera bzw. die verschiedenen Kameras anzusteuern. Die gewonnenen Bilddaten können auch über den Internetanschluß an einen Video-Server übermittelt werden. Somit agiert die jeweilige Kamera quasi als virtuelle IP-Kamera. Die oben beschriebene CCTV-Einheit 20 dient insbesondere einer solchen Video-Überwachungsmöglichkeit, wobei die Schnittstelle 15 zur CCTV-Einheit für folegende Funktionen ausgelegt ist:
Abfrage eines Bildes, Einstellen der Bildrate, des Farbmodells, der Bildauflösung, Auslösen eines Ereignisses im CCTV-Dienst bei Bereitstellung eines neuen Bildes und/oder eventuell eine visuelle Hervorhebung von erkannten Manipulationen auf einem bereitgestellten Bild.

Das System ist so ausgelegt, dass im normalen Betrieb (z.B. Geldabheben, Kontostandsabfrage usw.) keine Fehlalarme durch Hände und/oder Gegenstände im Bild erzeugt werden. Deshalb wird die Manipulationserkennung im Zeitraum einer normalen Automatenbenutzung deaktiviert. Auch soll in Zeitbereichen, in denen beispielsweise eine Reinigung oder eine kurzfristige anderweitige Benutzung (Ablage von Kontoauszügen, Interaktionen vor und nach dem Start einer Transaktion) nicht zur Manipulationserkennung herangezogen werden. Im wesentlichen werden somit vorzugsweise nur starre und unbewegliche Manipulationsversuche analysiert und erkannt. Das System ist so ausgelegt, dass eine Überwachung auch bei unterschiedlichsten Lichtverhältnissen (Tag, Nacht, Regen, Bewölkung, usw.) funktioniert. Ebenfalls werden sich kurzzeitig verändernde Lichtverhältnisse, wie z.B. Lichtspiegelungen, Schattenverläufe und dergleichen, bei der Bildverarbeitung kompensiert bzw. ignoriert, um einen Fehlalarm zu vermeiden. Zudem können technisch auftretende Ereignisse, wie etwa das Ausfallen einer Beleuchtung und dergleichen, berücksichtigt werden. Diese und weitere Sonderfälle werden insbesondere durch die dritte Stufe zur Klassifikation erkannt und gelöst.

Das von dem beschriebenen System durchgeführte Verfahren zur Manipulationserkennung weist insbesondere folgenden Ablauf auf (s. auch Fig. 4):
Zunächst erfolgt in einem ersten Schritt eine Bildaufnahme (Stufe 11), wobei die Kameraparameter eingestellt werden, um geeignete Aufnahmen zu erzeugen. Dabei wird insbesondere eine Reihe von Bildern bzw. entsprechende Bilddaten D aufgenommen, welche dann als Grundlage bzw. Referenz für die Vorverarbeitung dienen.

Anschließend erfolgt eine Vorverarbeitung der Bilddaten D (Stufe 11), wobei diese so verarbeitet werden, dass sie sich möglichst gut für die Weiterverarbeitung eignen. Dazu werden beispielsweise mehrere Bilder zu einem Zielbild zusammengesetzt und mittels Bildverbesserungsalgorithmen optimiert. Insbesondere werden dabei folgende Schritte ausgeführt:
Schattenentfernung, Entfernung sich bewegender Objekte, Entfernung von Rauschen und/oder Zusammenfassung verschiedener belichteter Aufnahmen.

Die Kameras werden u.a. auf unterschiedliche Belichtungszeiten eingestellt, um Reflektionen zu entfernen und um gut ausgeleuchtete Bereiche zu sammeln. Vorzugsweise werden die Bilder über einen vorbestimmten Zeitraum gesammelt, um möglichst gute Ausgangsbilder zur Manipulationserkennung zu gewinnen. In einem dritten Schritt wird eine Merkmalsextraktion durchgeführt (Stufe 12), bei der Bildanalyseverfahren auf die vorverarbeiteten Bilder bzw. Bilddaten ausgeführt werden, um diese auf bestimmte Merkmale hin zu überprüfen, wie z.B. auf Kantenpositionen oder Farbverteilungen. Für jedes Merkmal kann eine Zahl bzw. ein Wert vorgegeben werden, der angibt, wie gut das entsprechende Merkmal in dem betrachteten Bild wieder gefunden wurde. Die Werte werden in einem sogenannten Merkmalsvektor zusammengefasst.

In einem weiteren Schritt wird eine Klassifikation durchgeführt (Stufe 13), d.h. der Merkmalsvektor wird an einen Klassifikationsablauf übergeben, um eine Entscheidung zu treffen, ob eine Manipulation vorliegt oder nicht. Dabei werden auch solche Arten von Klassifikatoren benutzt, die Konfidenz, d.h. eine Wahrscheinlichkeit oder Sicherheit, angeben können, mit der die Entscheidung zutrifft. Verwendete Klassifikationsmechanismen können z.B. sein:
Learning Classify Systems, Bayes Klassfikatoren, Support Vector Machines (SVM) oder Entscheidungsbäume (CART bzw. C 4.5).

Das hier beschriebene System wird vorzugsweise modular aufgebaut, um verschiedene Konfirgurationen zu ermöglichen. Die eigentliche Bildverarbeitung sowie die CCTV-Anbindung werden in verschiedenen Modulen realisiert (siehe Figur 4).

Das hier vorgestellte System ist auch dazu geeignet, die erkannten Manipulationen zu dokumentieren bzw. digital zu archivieren. Im Falle einer erkannten Manipulation werden die aufgenommenen Bilder mit entsprechenden Meta-Informationen, wie z.B. Zeitstempel, Art der Manipulation usw., auf einer Festplatte im System bzw. in einem angeschlossenen PC abgespeichert. Auch können zwecks eines Reportings Meldungen an eine Plattform weitergeleitet werden, wie z.B. Fehlermeldungen, Statusmeldungen (Deaktivierung, Moduswechsel), Statistiken, Manipulationsverdacht und/oder Alarmmeldungen. Im Falle eines Alarms kann eine entsprechende Meldung mit der jeweiligen Alarmstufe an das Administrationsinterface bzw. die Schnittstelle weitergegeben werden. An dieser Schnittstelle werden außerdem noch folgende Möglichkeiten realisiert:
Abfrage von Kameradaten, wie z.B. Anzahl der Kameras, Bauzustand, Seriennummer, usw., Kamerastammdaten bzw. Einstellen von Kameraparametern und/oder Registrierung für Alarme (Notifikationen).

Die hier vorgestellte Erfindung ist insbesondere dazu geeignet, feindliche Manipulationen an einem Selbstbedienungsterminal, wie z.B. an einem Geldautomaten, zuverlässig zu erkennen. Hierzu wird das Bedienfeld durch mindestens eine Kamera kontinuierlich und automatisch überwacht. Mittels einer Bilddatenverarbeitung werden die von der Kamera erfassten Elemente optisch vermessen, um Abweichungen von Referenzdaten zu erkennen. Es hat sich gezeigt, dass bereits Abweichungen im Millimeterbereich sicher erkannt werden können. Für die Erkennung von Fremdobjekten wird vorzugsweise eine Kombination aus Kantendetektion und Segmentierung benutzt, so dass Konturen von zurückgelassenen Gegenständen klar erkannt und markiert werden können. Im Falle eines Manipulationsversuches können Gegenmaßnahmen bzw. Aktionen ausgelöst werden.

Durch die hier vorgeschlagene Kombination mehrerer Kameras und der intelligenten Bilddatenverarbeitung erhöht die Erfindung deutlich die Zuverlässigkeit, mit der Manipulationen erkannt werden können.

In einer bevorzugten Ausführungsform weist die Erfindung folgende Kamera-Anordnung auf:
Eine Kamera am Karteneingabetrichter, eine Kamera am Bedienfeld und eine Kamera im oberen Bereich des Geldautomaten zum Aufnehmen von Portraitfotos bzw. -videos. Außerdem sind die Kameras mit der beschriebenen Datenverarbeitungseinheit verbunden. Innerhalb der Datenverarbeitungseinheit werden die von den Kameras gewonnenen Bilddaten bzw. Informationen unter anderem wie folgt genutzt:
Erkennung bzw. Unterscheidung von künstlicher und natürlicher Verdunklung: Wird eine Kamera abgedeckt, so widerspricht sich ihr aufgenommenes Bild mit den Bildern aus den Kameras. Fällt natürliches oder künstliches Licht aus, so tritt dieser Effekt bei allen Kameras gleichermaßen auf. Erkennung von Täuschungsangriffen auf das Kamerasystem, z.B. durch vorgeklickte Fotos: Zeigt eine Kamera ein anderes Bild (unterschiedliche Helligkeit, Bewegung, Farben, usw.), so deutet dies auf einen Täuschungsversuch hin. Erhöhung der Robustheit der Abdeckungserkennung am Karteneingabetrichter: Wird der Karteneingabetrichter verdeckt, so zeigt die dort integrierte Kamera CAMK ein anderes Bild des Außenbereichs an, als dies die übrigen Kameras tun.

Die Erhöhung der Zuverlässigkeit der Erkennung von Manipulationsversuchen dient auch dazu, Fehlalarme zu vermeiden.

Zusammenfassend wird ein Selbstbedienungsterminal mit einer Kamera-Anordnung vorgeschlagen, die mehrere Kameras aufweist, welche im Nahbereich des Bedienfeldes des Selbstbedienungsterminals montiert sind und dort vorgesehene Elemente, wie z.B. Tastatur, Geldausgabefach, Karteneinschubtrichter erfassen, um Manipulationsversuchen an dem Selbstbedienungsterminal zu erkennen. Vorzugsweise ist eine der Kameras in dem Karteneinschubtrichter integriert. Die Kameras sind mit einer Datenverarbeitungseinheit verbunden, die die von den Kameras erzeugten Bilddaten verarbeitet. Die Bilddaten werden auch kombiniert und auswertet, um Manipulationen an einer oder mehreren der Kameras zu erkennen. Insbesondere werden hierzu Abweichungen ausgewertet, die den Bildinhalt, den Bildaufbau und/oder die Bildqualität, insbesondere die Bildausleuchtung und/oder Helligkeit, betreffen.

Die vorliegende Erfindung wurde am Beispiel eines Geldautomaten beschrieben, ist aber nicht hierauf beschränkt, sondern kann auf jede Art von Selbstbedienungsterminals angewendet werden.

### Bezugszeichenliste

ATM Selbstbedienungsterminal, als Geldautomat ausgebildet, mit einem Bedienfeld CP, das u.a. aufweist:
- 1: Geldausgabefach
- 2: Tastatur
- 3: Ablagefläche
- 4: Karteneingabetrichter
- 5: Bildschirm
sowie eine Kamera-Anordnung mit:
- CAMS: Kamera, seitlich des Bedienfeldes montiert
- CAMD: Kamera, oberhalb des Bedienfeldes montiert
- CAMK: Kamera, im Karteneingabetrichter montiert
- CAMO: zusätzliche Portrait-Kamera
Datenverarbeitungseinheit mit:
- 11: erster Stufe zur Bildverarbeitung
- 12: zweiter Stufe zur Merkmalsextraktion
- 13: dritte Stufe zur Klassifikation
- 14, 15: Schnittstellen zu Videoüberwachung (CCTV)
- bzw.: Bildfälschungserkennung
Videoüberwachungs- bzw. CCTV-Einheit mit:
- 21: Stufe für Bildaufnahme
- 22: Stufe für Komprimierung
- 23: Schnittstelle zu einen IP-Netz
- 24: Stufe für Parametrisierung

## Patentansprüche

1. Selbstbedienungsterminal (ATM), das in einem Bedienfeld des Selbstbedienungsterminals (ATM) vorgesehene Elemente (1, 2, 3, 4, 5) aufweist, die für Nutzer des Selbstbedienungsterminals (ATM) bereit gestellt sind, wobei eine Kamera-Anordnung mit mehreren Kameras zur Überwachung des Selbstbedienungsterminals (ATM) vorgesehen ist, und wobei zum Erkennen von Manipulationsversuchen an dem Selbstbedienungsterminal (ATM) zumindest zwei (CAMS, CAMD, CAMK) der Kameras an oder in dem Selbstbedienungsterminal (ATM) im Nahbereich des Bedienfeldes (CP) montiert sind und jeweils mindestens eines der Elemente (1, 2, 3, 4, 5) erfassen, **dadurch gekennzeichnet, dass** die zumindest zwei Kameras (CAMS, CAMD) in einem das Bedienfeld (CP) umgebenden Gehäuseabschnitt des Selbstbedienungsterminals (ATM) montiert sind, und dass die zumindest zwei Kameras (CAMS, CAMD, CAMK) mit einer Datenverarbeitungseinheit (10) verbunden sind, die die von den Kameras erzeugten Bilddaten (D) unter Berücksichtigung von Diskrepanzen zwischen den Bilddaten der zumindest zwei Kameras verarbeitet, wobei die Bilddaten der Kameras miteinander verglichen werden, um festzustellen ob an einzelnen der Kameras manipuliert wurde.

2. Selbstbedienungsterminal (ATM) nach Anspruch 1, **dadurch gekennzeichnet, dass** die von den Kameras erfassten Elemente manipulationsgeeignete Elemente (1, 2, 4) darstellen und/oder in manipulationsgeeigneten Bereichen des Bedienfeldes (CP) angeordnete Elemente (3, 5) darstellen.

3. Selbstbedienungsterminal (ATM) nach einem der vorhergehenden Ansprüche, **dadurch gekennzeichnet, dass** die in dem Bedienfeld vorgesehenen Elemente ein Geldausgabefach (1), eine Tastatur (2), eine Ablagefläche (3), einen Karteneingabetrichter (4) und/oder einen Bildschirm (5) umfassen.

4. Selbstbedienungsterminal (ATM) nach einem der vorhergehenden Ansprüche, **dadurch gekennzeichnet, dass** die zumindest zwei Kameras (CAMS, CAMD) in demjenigen Gehäuseabschnitt des Selbstbedienungsterminals (ATM) installiert sind, der das Bedienfeld (CP) seitlich oder nach Oben begrenzt.

5. Selbstbedienungsterminal (ATM) nach einem der vorhergehenden Ansprüche, **dadurch gekennzeichnet, dass** jede der Kameras (CAMS, CAMD, CAMK) jeweils auf mindestens eines der im Bedienfeld (CP) vorgesehenen Elemente (1, 2, 4) ausgerichtet ist.

6. Selbstbedienungsterminal (ATM) nach einem der vorhergehenden Ansprüche, **dadurch gekennzeichnet, dass** zumindest eine (CAMS) der Kameras so ausgerichtet ist, und dass diese Kamera (CAMS) zumindest zwei der im Bedienfeld (CP) vorgesehenen Elemente (1, 2) erfasst, insbesondere Bedienelemente erfasst, die ein Geldausgabefach (1) und eine Tastatur (2) umfassen.

7. Selbstbedienungsterminal (ATM) nach einem der vorhergehenden Ansprüche, **dadurch gekennzeichnet, dass** zumindest eine (CAMK) der Kameras in einem der im Bedienfeld (CP) vorgesehenen Elemente (4) integriert ist, insbesondere in einen Karteneingabetrichter (4) integriert ist.

8. Selbstbedienungsterminal (ATM) nach einem der Ansprüche 1 bis 7, **dadurch gekennzeichnet, dass** die Datenverarbeitungseinheit (10) in das Selbstbedienungsterminal (ATM) integriert ist.

9. Selbstbedienungsterminal (ATM) nach Anspruch 1 oder 8, **dadurch gekennzeichnet, dass** die Datenverarbeitungseinheit (10) eine die Bilddaten (D) empfangende erste Stufe (11) zur Bildverarbeitung, insbesondere zur Schattenentfernung, Kantendetektion, Vektorisierung und/oder Segmentierung, aufweist.

10. Selbstbedienungsterminal (ATM) nach Anspruch 9, **dadurch gekennzeichnet, dass** die Datenverarbeitungseinheit (10) eine der ersten Stufe (11) nachgeschaltete zweite Stufe (12) zur Merkmalsextraktion, insbesondere mittels Blobanalyse, Kantenposition und/oder Farbverteilung, aufweist.

11. Selbstbedienungsterminal (ATM) nach Anspruch 10, **dadurch gekennzeichnet, dass** die Datenverarbeitungseinheit (10) eine der zweiten Stufe (12) nachgeschaltete dritte Stufe (13) zur Klassifikation aufweist.

12. Selbstbedienungsterminal (ATM) nach einem der Ansprüche 8 bis 11, **dadurch gekennzeichnet, dass** die Datenverarbeitungseinheit (10) Schnittstellen (14, 15) für Videoüberwachungssysteme (20) und/oder Sicherheitssysteme aufweist.

13. Selbstbedienungsterminal (ATM) nach einem der vorhergehenden Ansprüche, **dadurch gekennzeichnet, dass** zumindest die von der jeweiligen Kamera (CAMS) erfassten Elemente (1, 2) optisch eindeutig erkennbare Merkmale aufweisen, insbesondere sich von homogenen Flächen abgrenzende Kanten aufweisen.

14. Selbstbedienungsterminal (ATM) nach einem der vorhergehenden Ansprüche, **dadurch gekennzeichnet, dass** an dem Selbstbedienungsterminal (ATM) eine zusätzliche Kamera (CAMO) für einen Bereich vorgesehen ist, an dem ein Benutzer, insbesondere sein Kopf, sich während der Bedienung des Selbstbedienungsterminals (ATM) befindet.

15. Selbstbedienungsterminal (ATM) nach einem der Ansprüche 1 bis 14, **dadurch gekennzeichnet, dass** die Datenverarbeitungseinheit (10), wenn sie mittels der Verarbeitung der Bilddaten (D) einen Manipulationsversuch an den erfassten Elementen (1, 2) erkennt, einen Alarm auslöst, das Selbstbedienungsterminal (ATM) sperrt und/oder die zusätzliche Kamera (CAMO) auslöst.

16. Selbstbedienungsterminal (ATM) nach einem der Ansprüche 1 bis 15, **dadurch gekennzeichnet, dass** die jeweilige Kamera (CAMS) und/oder die Datenverarbeitungseinheit (10) während der Bedienung und/oder Wartung des Selbstbedienungsterminal (ATM) deaktiviert ist.

## Claims

1. Self service terminal (ATM) that has elements (1, 2, 3, 4, 5) provided for in a control panel of the self service terminal (ATM) that are provided for users of the self service terminal (ATM), wherein there is provision for a camera arrangement having multiple cameras for monitoring the self service terminal (ATM), and wherein for the purpose of detecting manipulation attempts on the self service terminal (ATM) at least two (CAMS, CAMD, CAMK) of the cameras are mounted on or in the self service terminal (ATM) close to the control panel (CP) and each capture at least one of the elements (1, 2, 3, 4, 5), **characterized in that**
the at least two cameras (CAMS, CAMD) are mounted in a housing section of the self service terminal (ATM) that surrounds the control panel (CP), and **in that** the at least two cameras (CAMS, CAMD, CAMK) are connected to a data processing unit (10) that processes the image data (D) generated by the cameras by taking into consideration discrepancies between the image data of the at least two cameras, wherein the image data of the cameras are compared with one another in order to establish whether manipulation has been performed on individual instances of the cameras.

2. Self service terminal (ATM) according to Claim 1, **characterized in that** the elements captured by the cameras are elements (1, 2, 4) suitable for manipulation and/or are elements (3, 5) arranged in regions of the control panel (CP) that are suitable for manipulation.

3. Self service terminal (ATM) according to either of the preceding claims, **characterized in that** the elements provided for in the control panel comprise a cash dispensing compartment (1), a keypad (2), a shelf area (3), a card insertion hopper (4) and/or a screen (5).

4. Self service terminal (ATM) according to one of the preceding claims, **characterized in that** the at least two cameras (CAMS, CAMD) are installed **in that** housing section of the self service terminal (ATM) that bounds the control panel (CP) at the side or at the top.

5. Self service terminal (ATM) according to one of the preceding claims, **characterized in that** each of the cameras (CAMS, CAMD, CAMK) is oriented in each case to at least one of the elements (1, 2, 4) provided for in the control panel (CP).

6. Self service terminal (ATM) according to one of the preceding claims, **characterized in that** at least one (CAMS) of the cameras is oriented in such a manner, and **in that** this camera (CAMS) captures at least two of the elements (1, 2) provided for in the control panel (CP), in particular captures control elements that comprise a cash dispensing compartment (1) and a keypad (2).

7. Self service terminal (ATM) according to one of the preceding claims, **characterized in that** at least one (CAMK) of the cameras is integrated in one of the elements (4) provided for in the control panel (CP), in particular is integrated in a card insertion hopper (4).

8. Self service terminal (ATM) according to one of Claims 1 to 7, **characterized in that** the data processing unit (10) is integrated in the self service terminal (ATM) .

9. Self service terminal (ATM) according to Claim 1 or 8, **characterized in that** the data processing unit (10) has a first stage (11) for image processing, in particular for shadow removal, edge detection, vectorization and/or segmentation, that receives the image data (D).

10. Self service terminal (ATM) according to Claim 9, **characterized in that** the data processing unit (10) has a second stage (12) for feature extraction, in particular by means of blob analysis, edge position and/or colour distribution, that is connected downstream of the first stage (11).

11. Self service terminal (ATM) according to Claim 10, **characterized in that** the data processing unit (10) has a third stage (13) for classification that is connected downstream of the second stage (12).

12. Self service terminal (ATM) according to one of Claims 8 to 11, **characterized in that** the data processing unit (10) has interfaces (14, 15) for video monitoring systems (20) and/or security systems.

13. Self service terminal (ATM) according to one of the preceding claims, **characterized in that** at least the elements (1, 2) captured by the respective camera (CAMS) have optically clearly detectable features, in particular have edges distinguishing themselves from homogeneous areas.

14. Self service terminal (ATM) according to one of the preceding claims, **characterized in that** there is provision on the self service terminal (ATM) for an additional camera (CAMO) for a region at which there is a user, in particular his head, during use of the self service terminal (ATM).

15. Self service terminal (ATM) according to one of Claims 1 to 14, **characterized in that** the data processing unit (10), when detecting by means of the processing of the image data (D) a manipulation attempt on the captured elements (1, 2), triggers an alarm that disables the self service terminal (ATM) and/or triggers the additional camera (CAMO).

16. Self service terminal (ATM) according to one of Claims 1 to 15, **characterized in that** the respective camera (CAMS) and/or the data processing unit (10) is deactivated during use and/or maintenance of the self service terminal (ATM).

## Revendications

1. Terminal libre-service (ATM) qui comporte des éléments (1, 2, 3, 4, 5) prévus dans un panneau de commande du terminal libre-service (ATM) et qui sont prévus pour des utilisateurs du terminal libre-service (ATM), dans lequel il est prévu un système de caméra comportant une pluralité de caméras pour surveiller le terminal libre-service (ATM), et dans lequel au moins deux (CAMS, CAMD, CAMK) des caméras sont montées sur ou dans le terminal libre-service (ATM) à proximité du panneau de commande (CP) et détectent chacune au moins l'un des éléments (1, 2, 3, 4, 5) pour l'identification de tentatives de manipulation sur le terminal libre-service (ATM),
**caractérisé en ce que** lesdites au moins deux caméras (CAMS, CAMD) sont montées dans une partie de boîtier du terminal libre-service (ATM) entourant le panneau de commande (CP), et **en ce que** lesdites au moins deux caméras (CAMS, CAMD, CAMK) sont reliées à une unité de traitement de données (10) qui traite les données d'image (D) générées par les caméras en tenant compte de différences entre les données d'image desdites au moins deux caméras, dans lequel les données d'image des caméras sont comparées entre elles pour déterminer si une manipulation a été effectuée sur certaines des caméras.

2. Terminal libre-service (ATM) selon la revendication 1, **caractérisé en ce que** les éléments détectés par les caméras représentent des éléments (1, 2, 4) propres à être manipulés et/ou des éléments (3, 5) disposés dans des zones propres à être manipulées du panneau de commande (CP).

3. Terminal libre-service (ATM) selon l'une des revendications précédentes, **caractérisé en ce que** les éléments prévus dans le panneau de commande comprennent un compartiment de distribution de billets (1), un clavier (2), une surface de réception (3), une trémie d'insertion de cartes (4) et/ou un écran (5).

4. Terminal libre-service (ATM) selon l'une des revendications précédentes, **caractérisé en ce que** lesdites au moins deux caméras (CAMS, CAMD) sont installées dans la partie de boîtier du terminal libre-service (ATM) qui délimite le panneau de commande (CP) sur le côté ou vers le haut.

5. Terminal libre-service (ATM) selon l'une des revendications précédentes, **caractérisé en ce que** chacune des caméras (CAMS, CAMD, CAMK) est respectivement orientée vers au moins l'un des éléments (1, 2, 4) prévus dans le panneau de commande (CP).

6. Terminal libre-service (ATM) selon l'une des revendications précédentes, **caractérisé en ce qu'**au moins l'une des caméras (CAMS) est ainsi orientée, et **en ce que** ladite caméra (CAMS) détecte au moins deux des éléments (1, 2) prévus dans le panneau de commande (CP), en particulier des éléments de commande qui comprennent un compartiment de distribution de billets (1) et un clavier (2) .

7. Terminal libre-service (ATM) selon l'une des revendications précédentes, **caractérisé en ce qu'**au moins l'une (CAMK) des caméras est intégrée à l'un des éléments (4) prévus dans le panneau de commande (CP), en particulier dans une trémie d'insertion de cartes (4).

8. Terminal libre-service (ATM) selon l'une des revendications 1 à 7, **caractérisé en ce que** l'unité de traitement de données (10) est intégrée au terminal libre-service (ATM).

9. Terminal libre-service (ATM) selon la revendication 1 ou 8, **caractérisé en ce que** l'unité de traitement de données (10) comporte un premier étage (11) recevant les données d'image (D) pour traiter une image, notamment pour l'élimination d'ombres, la détection des bords, la vectorisation et/ou la segmentation.

10. Terminal libre-service (ATM) selon la revendication 9, **caractérisé en ce que** l'unité de traitement de données (10) comporte un deuxième étage (12) relié en aval du premier étage (11) pour l'extraction d'éléments caractéristiques, en particulier au moyen d'une analyse de taches, de la position des bords et de la distribution des couleurs.

11. Terminal libre-service (ATM) selon la revendication 10, **caractérisé en ce que** l'unité de traitement de données (10) comporte un troisième étage (13) destiné à la classification, qui est relié en aval du deuxième étage (12).

12. Terminal libre-service (ATM) selon l'une des revendications 8 à 11, **caractérisé en ce que** l'unité de traitement de données (10) comporte des interfaces (14, 15) destinés à des systèmes de vidéosurveillance (20) et/ou à des systèmes de sécurité.

13. Terminal libre-service (ATM) selon l'une des revendications précédentes, **caractérisé en ce qu'**au moins les éléments (1, 2) détectés par la caméra respective (CAMS) présentent des caractéristiques reconnaissables optiquement de manière unique, en particulier des bords se distinguant de surfaces homogènes.

14. Terminal libre-service (ATM) selon l'une des revendications précédentes, **caractérisé en ce qu'**il est prévu sur le terminal libre-service (ATM) une caméra supplémentaire (CAMO) destinée à une zone dans laquelle se trouve un utilisateur, en particulier sa tête, pendant l'utilisation du terminal libre-service (ATM).

15. Terminal libre-service (ATM) selon l'une des revendications 1 à 14, **caractérisé en ce que** l'unité de traitement de données (10), lorsqu'elle détecte au moyen du traitement des données d'image (D) une tentative de manipulation effectuée sur les éléments (1, 2) détectés, déclenche une alarme, bloque le terminal libre-service (ATM) et/ou déclenche la caméra supplémentaire (CAMO).

16. Terminal libre-service (ATM) selon l'une des revendications 1 à 15, **caractérisé en ce que** la caméra respective (CAMS) et/ou l'unité de traitement de données (10) est désactivée pendant l'utilisation et/ou la maintenance du terminal libre-service (ATM).
